# EUROPÄISCHE PATENTANMELDUNG

(11) **EP 2 567 923 A1**
(43) Veröffentlichungstag der Anmeldung: **13.03.2013**
(21) Anmeldenummer: 11007414.3
(22) Anmeldetag: 12.09.2011
(51) Int. Cl.: B66B 1/34

(54) **Redundante Schachtkopierung**

(71) Anmelder: Wachendorff Automation GmbH & Co. KG, 65366 Geisenheim (DE)
(72) Erfinder: Hanss, Tobias, 55413 Trechtingshausen (DE); Wachendorff, Robert, 65347 Eltville-Hattenheim (DE)
(74) Vertreter: Tergau & Walkenhorst

(57) **Zusammenfassung**

Ein Verfahren zur Bestimmung von Zustandsdaten einer Aufzugskabine (2) und ein Zustandserkennungssystem (12) mit einer Anzahl von Messsensoren (24, 26), die ein Sensorsignal ausgeben, und einer Auswerteeinheit (32), die diese Sensorsignale (24, 26) empfängt, sollen besonders zuverlässig die Zustandsdaten der Aufzugskabine (2) ermitteln. Dazu bestimmt die Auswerteeinheit (32) die Zustandsdaten auf Basis der Sensorsignale von mindestens zwei Messsensoren (24, 26).

## Beschreibung

Die Erfindung betrifft ein Verfahren zur Bestimmung von Zustandsdaten einer Aufzugskabine mit einer Anzahl von Messsensoren, die ein Sensorsignal ausgeben und einer Auswerteeinheit, die diese Sensorsignale empfängt und ein solches Zustandserkennungssystem für Aufzugkabinen.

Bei der Beförderung von Personen und Lasten in Aufzügen werden hohe Anforderungen an die Sicherheit dieser Aufzüge gestellt. Diese Anforderungen betreffen im normalen Betrieb eine sichere und konstante Fahrtgeschwindigkeit, ein punktgenaues Anhalten in den einzelnen Stockwerken zum sicheren Ein- und Aussteigen und ein kontrolliertes Abbremsen und Beschleunigen beim Verlassen eines Stockwerkes oder beim Eintreffen an einem Stockwerk. Es muss aber auch der Ernstfall, d. h. bei einer Betriebsstörung des Aufzuges oder drohenden Gefahr durch einen Defekt, abgedeckt werden und dies schnell und sicher erkannt werden, damit Sicherheitsmaßnahmen rechtzeitig eingeleitet werden können.

Eine Bestimmung der Zustandsdaten über einen Feedback-Drehgeber direkt am Aufzugsmotor ist dabei allerdings sehr fehleranfällig und ungenau. Insbesondere Schlupf an der Treibscheibe zwischen Motor und Tragseil und last- und temperaturabhängige Dehnungseffekte im Tragseil können die Messung der Zustandsdaten stark verfälschen. Eine weitere gängige Lösung über einen Näherungsschalter ist dagegen aufgrund des Verkabelungsaufwandes extrem aufwändig und Fehleranfälligkeit. Pro Haltestelle werden dabei nicht nur ein Schalter für die Haltestellenposition, sondern weitere für die Bremspunkte ober- und unterhalb der Haltstellenposition benötigt.

Zur Bestimmung der Position einer Aufzugskabine im Aufzugsschacht wird daher auf so genannte Schachtkopierungen zurückgegriffen. Durch die Positionsmessung mittels eines Schachtkopierungssystems können alle relevanten Positionen (Haltestellen, Bremspunkte,...) in der Steuerung digital hinterlegt werden und bei Bedarf abgerufen werden. Mittels Messsensoren, zum Beispiel eines Drehgebers, der an ein Riemensystem gekoppelt ist, oder auch über magnetische Sensoren in Kombination mit einem Magnetband, wird die lineare Bewegung des Aufzuges gemessen .Auch laser- und radarbasierte Systeme wurden bereits getestet. Diese Schachtkopierungssysteme haben allerdings den Nachteil, dass die Messsensoren selbst fehleranfällig sein können und somit eine fehlerfreie Bestimmung der Zustandsdaten der Aufzugskabine nicht immer garantieren können.

Durch Verschärfung der Sicherheitsanforderungen im Aufzugsbau (DIN EN 81-x) besteht der Bedarf nach Schachtkopierungssystem, die besonders hohe Sicherheitsanforderungen erfüllen können. Die Erfindung liegt daher die Aufgabe zu Grunde, ein Zustandserkennungssystem und ein Verfahren zur Bestimmung von Zustandsdaten einer Aufzugskabine anzugeben, das besonders zuverlässig die Zustandsdaten der Aufzugskabine ermittelt.

Diese Aufgabe wird erfindungsgemäß gelöst, indem die Auswerteeinheit dazu ausgelegt ist die Zustandsdaten auf Basis der Sensorsignale von mindestens zwei Messsensoren zu ermitteln.

Vorteilhafte Ausgestaltungen der Erfindung sind Gegenstand der Unteransprüche.

Die Erfindung geht von der Überlegung aus, dass fehlerhafte Messsensoren alleine nicht direkt bzw. nicht schnell genug erkannt werden können. Es ist somit wünschenswert fehlerhafte Messsensoren direkt und automatisch zu erkennen, sie als fehlerhaft einzustufen und die Zustandsdaten anhand von weiteren, nicht fehlerhaften Messsensoren zu ermitteln. Aus diesem Grund ist vorliegend eine redundante Schachtkopierung vorgesehen. Dies bedeutet, dass die Zustandswerte nicht auf Basis eines einzelnen Messsensors berechnet werden, sondern dass die Daten von mindestens zwei unabhängigen Messsensoren berücksichtigt werden. Dies führt dazu, dass im Falle von abweichenden Informationen der beiden Messsensoren ein Fehler erkannt wird und der Aufzug automatisch gesichert werden kann bis der tatsächliche Zustand bekannt ist. Bei der Verwendung von einer Vielzahl von Messsensoren ist es dabei ebenfalls möglich, dass ein einzelner fehlerhafter Messsensor direkt als solcher identifiziert werden kann und temporär oder dauerhaft ausgeschaltet bzw. unberücksichtigt wird.

In besonders bevorzugter Ausführung erzeugt die Auswerteeinheit auf Basis der ermittelten Zustandsdaten ein Steuersignal zur Steuerung der Aufzugskabine. Die Bewegung der Aufzugskabine kann somit auf Basis von besonders zuverlässigen Zustandsdaten gesteuert werden.

Im Falle der Erkennung eines fehlerhaften Messsensors, zum Beispiel durch Abweichen der Daten des Sensorsignals von denen der übrigen Messsensoren, gibt die Auswerteeinheit in bevorzugter Ausgestaltung ein Warnsignal oder auch Wartungssignal aus.

Für eine besonders umfangreiche Überwachung der Bewegung der Aufzugskabine können die Zustandsdaten insbesondere die Position, die Geschwindigkeit und die Beschleunigung der Aufzugskabine beinhalten. Darüber hinaus ist es bei entsprechender Positionierung der Messsensoren aber ebenfalls möglich, dass auch die Riemenspannung gemessen bzw. überwacht wird. Dabei ist es denkbar, dass eine festgestellter Veränderung der Riemenspannung, zum Beispiel durch einen Riemenriss, automatisch dazu führt, dass ein Sicherheitssystem ausgelöst wird.

Insbesondere bei der Verwendung von unterschiedlichen Messsensoren, aber auch bei gleichen Messsensoren, kann es sein, dass einzelnen Messsensoren besonders vertraut wird. Aus diesem Grund werden in besonders bevorzugter Ausführung die durch die Messsensoren ermittelten Sensorsignale unterschiedlich gewichtet. So ist es beispielsweise denkbar, dass einzelne Messsensoren eine besonders geringe Fehleranfälligkeit haben oder auch ihre Positionierung im Aufzugsschacht oder an der Aufzugskabine eine besonders zuverlässige Messung ermöglicht. Diesen Messsensoren kann dann eine höhere Priorität gegeben werden, damit ihre Messwerte im Falle von unterschiedlichen Sensorsignalen der Messsensoren höher gewichtet werden. Die Steuerung der Aufzugskabine würde somit im dem Fall primär auf Basis der Sensorsignale dieser bevorzugten Messsensoren geschehen.

Als Messsensoren werden in vorteilhafter Ausführung Drehgeber verwendet, die mittels einer Riemenscheibe, die mit dem Aufzugsriemen in direktem Kontakt steht, die Bewegung der Aufzugskabine messen. Dabei kann je nach Einsatzzweck ein Inkrementaldrehgeber, d. h. ein Drehgeber, der nur relative Bewegungsänderungen misst, oder auch ein Absolutwertgeber, d. h. ein Drehgeber, der auch absolute Bewegungsänderungen misst, verwendet werden.

Für eine möglichst kompakte Bauweise sind in bevorzugter Ausführung die Messsensoren örtlich benachbart und an einem gemeinsamen Träger oder auch in einem gemeinsamen Gehäuse angeordnet. Zur Vermeidung von weiteren Fehlerquellen, insbesondere bei der Übermittlung der Signale an die Auswerteeinheit, ist in bevorzugter Ausführung auch die Auswerteeinheit an diesem Träger bzw. in diesem Gehäuse angeordnet. In alternativer Ausführung ist es aber auch denkbar, dass die Auswerteeinheit außerhalb des Aufzugschachtes, z. B. in einer Überwachungszentrale, angeordnet ist und die Auswertung, Überwachung und Steuerung zentral vorgenommen wird.

Um eine möglichst direkte und schnelle Messung der Zustandsgrößen der Aufzugskabine zu ermöglichen, ist das Gehäuse der Messsensoren und/oder der Auswerteeinheit in vorteilhafter Ausgestaltung als mitlaufendes System ausgebildet, d. h., es ist direkt an der Aufzugskabine angeordnet.

Die mit der Erfindung erzielten Vorteile liegen insbesondere darin, dass durch die redundante Messung der Zustandsgrößen durch mehrere Messsensoren, einzelne defekt oder fehlerhafte Messsensoren erkannt werden können und die Aufzugskabine somit stets auf Basis von richtigen Daten geführt bzw. gesteuert wird. Das Erkennen von defekten Sensoren ermöglicht es darüber hinaus, dass diese frühzeitig erkannt und somit auch ausgetauscht werden können, ohne dass der Aufzug bis zur Reparatur des einzelnen Messsensors stillgelegt werden muss.

Durch diese redundante Messung können somit auch höchste Sicherheitsvorgaben und Normen erfüllt werden.

Ein Ausführungsbeispiel der Erfindung wird anhand einer Zeichnung näher erläutert. Darin zeigen:
- FIG. 1: einen Aufzugsschacht mit einer mitlaufenden, redundanten Schachtkopierung,
- FIG. 2: einen Aufzugsschacht mit einer redundanten Schachtkopierung im Schachtkopf,
- FIG. 3: eine redundante Schachtkopierung mit zwei Drehgebern, und
- FIG. 4: eine redundante Schachtkopierung zur Überwachung der Riemenspannung.

Der Aufzugsschacht 1 nach FIG. 1 umfasst eine Aufzugskabine 2, die entlang einer vertikalen Schiene 4 beweglich angeordnet ist. Die Aufzugskabine 2 wird dabei mittels eines Motors 6 und eines Trageseils 8 entlang dieser Schiene 4 bewegt. Zur Bestimmung der Zustandsdaten der Aufzugskabine 2, wie zum Beispiel der Position, der Geschwindigkeit oder auch der Beschleunigung, ist die Aufzugskabine 2 über ein Verbindungselement 10 an ein redundantes, mitlaufendes Zustandserkennungssystem 12 gekoppelt. Dazu ist parallel zur Schiene 4 ein Riemen 14 zwischen Schachtfuß 16 und Schachtkopf 18 angeordnet, der mittels einer Spannfeder 20 straff gespannt wird. Das redundante Zustandserkennungssystem 12 ist dabei derart angeordnet, dass die Bewegung der Aufzugskabine 2 entlang der Schiene 4 in eine Bewegung des Zustandserkennungssystems 12 entlang des Riemens 14 kopiert wird. Die gemessen Zustandsdaten werden dann an eine Überwachungseinheit (nicht dargestellt) gesendet und von dieser ausgewertet. In Abhängigkeit der empfangenen Zustandsdaten wird durch die Überwachungseinheit ein Steuersignal erzeugt und an eine Steuereinheit 42 gesendet. Diese Steuereinheit 42 steuert auf Basis des Steuersignals den Antriebsmotor 6 des Aufzugssystems. Die Überwachungseinheit kann dabei beispielsweise im Zustandserkennungssystem 12 oder direkt in der Steuereinheit 42 angeordnet sein.

Eine alternative Anordnung des Zustandserkennungssystems 12 in einem Aufzugsschacht 1 ist im Ausführungsbeispiel nach FIG. 2 dargestellt. Im Gegensatz zum obigen mitlaufendem Zustandserkennungssystem 12, ist das Zustandserkennungssystem 12 nach FIG. 2 ortsfest im Bereich des Schachtkopfes 18 angeordnet. In alternativer Ausführung kann dies aber auch im Bereich des Schachtfußes 16 angeordnet werden. Der Riemen ist dabei nicht fest zwischen dem Schachtkopf 18 und Schachtfuß 16 gespannt, sondern umlaufend zwischen dem Schachtkopierungssystem 2 und einer Umlenkrolle 22 angeordnet und wird ebenfalls mittels einer Spannfeder 20 gespannt. Der Riemen ist über ein Verbindungselement 10 mit der Aufzugskabine 2 verbunden und dreht sich entsprechend der Aufzugsbewegung mit. Die Aufzugsbewegung wird somit über die Riemenbewegung auf das Zustandserkennungssystem 12 übertragen und kann von diesem gemessen werden.

Das Zustandserkennungssystem 12 nach FIG. 3 umfasst insgesamt vier Messsensoren 24, 26. Dabei sind zwei Messsensoren 24 in Form von Drehgebern 24 ausgeführt. Jeder Drehgeber 24 verfügt dabei über eine Riemenscheibe 28, die je nach verwendetem Riemen 14 als Noppenscheibe bei einem Noppenriemen oder als Zahnscheibe bei einem Zahnriemen ausgeführt sein kann. Die Riemenscheibe 28 ist dabei derart mit dem Riemen 14 verbunden, dass eine vertikale Bewegung der Aufzugskabine 2 und eine daran gekoppelte Bewegung des Zustandserkennungssystems 12 oder des Riemens 14 eine Drehbewegung der Riemenscheibe 28 zur Folge hat. Mittels dieser Drehbewegung der Riemenscheibe 28 wird die über die Drehgeber 24 die Bewegung der Aufzugskabine 2 bestimmt. Die Drehgeber können dabei in Form von Inkrementaldrehgeber oder Absolutdrehgeber ausgestaltet sein.

Zusätzlich zu den zwei Drehgebern 24 umfasst das Zustandserkennungssystem 12 nach FIG. 3 zwei weitere Messsensoren 26, die ebenfalls die Aufzugsbewegung über die beiden Riemenscheiben 28 messen. Die Drehbewegung der Riemenscheibe 28 wird dabei mittels an der Riemenscheibe 28 symmetrisch angeordneter Magnete 30 und eines Hall-Sensors 26 gemessen. In alternativer Ausführung kann anstelle eines Hall-Sensors 26 auch ein magnetischer Näherungsschalter verwendet werden. Zur Bestimmung der Drehgeschwindigkeit der Riemenscheibe 28 und somit der Bewegungsparameter der Aufzugskabine 2 wird beim Passieren des Hall-Sensors 26 durch einen Magneten 30 ein Messsignal erzeugt. Anhand des zeitlichen Abstandes dieser Messsignale und in Kenntnis der Positionen der Magnete 30 kann somit die Drehgeschwindigkeit der Riemenscheibe 28 bestimmt werden.

Von jedem Drehgeber 24 und Hall-Sensor 26 wird der Satz an gemessenen Zustandsdaten der Aufzugskabine 2 an eine gemeinsame Auswerteeinheit 32 in Form von Sensorsignalen übergeben. Diese Auswerteeinheit 32 ist derart konfiguriert und programmiert, dass sie auf Basis der eintreffenden Sensorsignale mit den Zustandsdaten, die tatsächlichen Zustandsdaten der Aufzugskabine 2 ermitteln und gegebenenfalls Steuerungssignale und Warnsignale anhand der ermittelten Zustandsdaten bestimmen und ausgeben kann. Sofern kein Messsensor 24, 26 defekt ist oder fehlerhaft funktioniert stimmen die übermittelten Zustandsdaten im Rahmen der sensorbedingten Unsicherheiten überein. Ein Steuersignal kann somit auf Basis der im Wesentlichen übereinstimmenden Daten, beispielsweise auf Basis des Mittelwertes, des Medians oder auch aus Sicherheitsaspekten auf Basis des höchsten oder niedrigsten Wertes, bestimmt werden.

Sollte allerdings ein Messsensor 24, 26 defekt sein bzw. fehlerhafte Daten übermitteln, kann dies aufgrund der Abweichung von den anderen Datensätzen erkannt werden und der Messsensor als fehlerhaft gekennzeichnet werden. Je nach Konfiguration der Auswerteeinheit 32 kann dies dazu führen, dass die von diesem Messsensor erhaltenen Datensätze vorübergehend nicht beachtet werden und ein Steuersignal nur auf Basis der anderen Messsensoren erstellt wird. Darüber hinaus ist es möglich, dass ein Warnsignal oder ein Wartungssignal erzeugt wird und an eine Zentrale gesendet wird, die dann eine Reparatur veranlasst.

Im Falle der Nichtbeachtung eines Messsensors 24, 26 wird die Gewichtung der Relevanz der Messsensoren verändert. In diesem konkreten Fall wird die Relevanz des Messsensors 24, 26 auf null gesetzt. Es ist aber auch möglich, die Relevanz lediglich zu reduzieren und somit dem Messsensor 24, 26 eine untergeordnete Rolle zu geben. Diese unterschiedliche Gewichtung der Messsensoren 24, 26 kann auch bereits dann vorgenommen werden, wenn alle Messsensoren 24, 26 fehlerfrei funktionieren, trotzdem aber eine Priorisierung der einzelnen Messsensoren 24, 26 gewünscht ist. Dies könnte zum Beispiel dann gewünscht werden, wenn unterschiedliche Messsensoren 24, 26 verwendet werden, die unterschiedliche Lebensdauern oder Fehlertoleranzen haben oder aber wenn Messsensoren 24, 26 an unterschiedlichen Positionen des Aufzugsschachtes 1 oder Aufzugsriemens 14 positioniert sind. Im Ausführungsbeispiel nach FIG. 3 kann somit den Drehgebern 24 eine höhere Priorität gegeben werden, als den Hall-Sensoren 26, die aufgrund der Anzahl der verwendeten Magnete 30 nur jede Vierteldrehung der Riemenscheibe 28 messen können.

Falls der fehlerhafte Messsensor 24, 26 nicht eindeutig identifiziert werden kann, z. B. falls nur zwei Messsensoren 24, 26 verwendet werden, kann die Auswerteeinheit auch derart konfiguriert werden, dass aus Sicherheitsgründen entweder sofort die Aufzugskabine 2 gebremst und in Position gehalten wird oder aber ein Steuersignal erzeugt wird, welches auf Basis beider Datensätze die zu beachtenden Sicherheitsaspekte erfüllt.

Das Zustandserkennungssystem 12 nach FIG. 3 ist dabei besonders kompakt ausgeführt und alle vier Messsensoren 24, 26 und die Auswerteeinheit 32 sind an einem gemeinsamen Montagewinkel 34 angeordnet. Der Montagewinkel 34 ist dabei nur exemplarisch gewählt. Die Messsensoren 24, 26 und die Auswerteeinheit 32 können auch in einem geschlossenen oder teilweise offenen Gehäuse angeordnet sein.

Zusätzlich zu den Messsensoren 24, 26 und der Auswerteeinheit 32 umfasst das Zustandserkennungssystem 12 eine Umlenkrolle 36. Diese Umlenkrolle 36 stellt einen definierten Umschlingungswinkel des per Spannfeder vorgespannten Riemens 14 um die Riemenscheibe 28 sicher. Das System ist so ausgelegt, dass bei schneller Fahrt, Beschleunigung und Bremsen möglicherweise auftretende Schwingungen des Riemens 14 nicht zum Überspringen eines Zahns/Noppens führt. Bei formschlüssigen Riemen 14 wie Zahn- oder Noppenriemen ist eine s-förmige Riemenführung um die beiden Riemenscheiben 28 nicht ausreichend, da sich die Zähne bzw. Noppen nur auf einer Seite des Riemens befinden.

Das Zustandserkennungssystem 12 nach FIG. 4 verfügt zusätzlich über eine Riemenüberwachung. Neben der Messung von Zustandsgrößen ist es somit in der Lage im Rahmen einer Doppelfunktion bei Veränderung der Riemenspannung, zum Beispiel in Form eines Riemenrisses, einen Notstopp einzuleiten. Dazu ist mindestens ein Messsensor 24, im Ausführungsbeispiel wieder ein Drehgeber 24 , drehbar um einen Lagerpunkt 38 gelagert. Im normalen Betrieb wird der drehbar gelagerte Drehgeber 24 durch die Riemenspannung in Position gehalten und misst die Zustandsänderungen der Aufzugskabine 2 wie bereits in FIG. 3 beschrieben. Im Falle eines Riemenrisses dagegen fehlt diese Riemenspannung und der Drehgeber 24 dreht sich aufgrund der Schwerkraft oder einem (nicht dargestellten) Federelement um den Lagerpunkt 38. Durch diese Drehbewegung aktiviert er ein Sicherheitselement 40, welches einen Notstopp auslösen kann. Diese Aktivierung kann dabei durch einen Aktivierungshebel oder -knopf geschehen, der durch die Drehbewegung entweder gedrückt oder gelöst wird. Durch diese Doppelfunktion des Zustandserkennungssystems 12 können besonders hohe Sicherheitsauflagen erfüllt werden.

Das Zustandserkennungssystem 12 nach FIG. 3 oder 4 kann dabei mitlaufend, d. h. direkt an der Kabine 2, oder umlaufend, d. h. im Bereich des Schachtkopfes 18 bzw. Schachtfußes 16, angebracht werden. Wie bereits erwähnt sind auch andere Messsensoren denkbar.

### Bezugszeichenliste

- 1: Aufzugsschacht
- 2: Aufzugskabine
- 4: Schiene
- 6: Motor
- 8: Trageseil
- 10: Verbindungselement
- 12: Zustandserkennungssystem
- 14: Riemen
- 16: Schachtfuß
- 18: Schachtkopf
- 20: Spannfeder
- 22: Umlenkrolle
- 24: Messsensor - Drehgeber
- 26: Messsensor - Hall-Sensor
- 28: Riemenscheibe
- 30: Magnet
- 32: Auswerteeinheit
- 34: Montagewinkel
- 36: Umlenkrolle
- 38: Lagerpunkt
- 40: Sicherheitselement

## Patentansprüche

1. Verfahren zur Bestimmung von Zustandsdaten einer Aufzugskabine (2) mit einer Anzahl von Messsensoren (24, 26), die ein Sensorsignal ausgeben und einer Auswerteeinheit (32), die diese Sensorsignale empfängt,
**dadurch gekennzeichnet, dass**
die Auswerteeinheit (32) die Zustandsdaten auf Basis der Sensorsignale von mindestens zwei Messsensoren (24, 26) ermittelt.

2. Verfahren nach der Anspruch 1,
**dadurch gekennzeichnet, dass**
die Zustandsdaten die Position, die Geschwindigkeit und/oder die Beschleunigung der Aufzugskabine (2) umfassen.

3. Verfahren nach Anspruch 1 oder 2,
**dadurch gekennzeichnet, dass**
die Auswerteeinheit (32) ein Steuersignal auf Basis der ermittelten Zustandsdaten ausgibt.

4. Verfahren nach einem der Ansprüche 1 bis 3,
**dadurch gekennzeichnet, dass**
die Auswerteeinheit (32) ein Warnsignal auf Basis der empfangenen Sensorsignale ausgibt.

5. Verfahren nach einem der Ansprüche 1 bis 4,
**dadurch gekennzeichnet, dass**
die Relevanz der Sensorsignale einzelner Messsensoren (24, 26) bei der Bestimmung der Zustandsdaten unterschiedlich gewichtet wird.

6. Zustandserkennungssystem (12) für Aufzugskabinen (2) mit einer Anzahl von Messsensoren (24, 26), die ein Sensorsignal ausgeben und einer Auswerteeinheit (32), die diese Sensorsignale empfängt,
**dadurch gekennzeichnet, dass**
die Auswerteeinheit (32) dazu ausgelegt ist einen Zustandswert zu ermitteln, der auf Basis von mindestens zwei Sensorsignalen ermittelt wird.

7. Zustandserkennungssystem (12) für Aufzugskabinen (2) nach Anspruch 6, **dadurch gekennzeichnet, dass**
zumindest ein Messsensor (24) als Absolut- oder Inkremental-Drehgeber (24) ausgestaltet ist.

8. Zustandserkennungssystem (12) für Aufzugskabinen (2) nach Anspruch 7 oder 8,
**dadurch gekennzeichnet, dass**
die Messsensoren (24, 26) an einem gemeinsamen Träger (34) angeordnet sind.

9. Zustandserkennungssystem (12) für Aufzugskabinen (2) nach Anspruch 8,
**dadurch gekennzeichnet, dass**
auch die Auswerteeinheit (32) an dem Träger (34) angeordnet ist.

10. Zustandserkennungssystem (12) für Aufzugskabinen (2) nach Anspruch 8 oder 9,
**dadurch gekennzeichnet, dass**
der Träger (34) über ein Verbindungselement (10) mit Aufzugskabine (2) verbunden ist.
